# EUROPÄISCHE PATENTSCHRIFT

(11) **EP 2 713 124 B1**
(45) Veröffentlichungstag und Bekanntmachung des Hinweises auf die Patenterteilung: **02.01.2019**
(21) Anmeldenummer: 13004586.7
(22) Anmeldetag: 19.09.2013
(51) Int. Cl.: F25D 23/06, F25D 27/00

(54) **Kühl- und/oder Gefriergerät**
Refrigeration and/or freezer device
Appareil de réfrigération et/ou de congélation

(30) Priorität: 27.09.2012 DE 102012019153; 11.02.2013 DE 102013002416
(43) Veröffentlichungstag der Anmeldung: 02.04.2014
(73) Patentinhaber: Liebherr-Hausgeräte Ochsenhausen GmbH, 88416 Ochsenhausen (DE)
(72) Erfinder: Schubert, Ralf, 88447 Warthausen (DE); Grimm, Adrian, 80992 München (DE); Hecht, Josef, 88416 Erlenmoos (DE); Bloch, Romy, 88430 Rot a.d. Rot (DE); Bremenkamp, Ralph Christian, 81243 München (DE); Burkhardt, Eva, 80469 München (DE)
(74) Vertreter: Herrmann, Uwe

(56) Entgegenhaltungen:
- EP-A1- 2 131 128
- EP-A2- 1 503 159
- EP-A2- 2 320 182
- WO-A1-03/042613
- WO-A1-2009/015693
- US-B2- 6 880 949
- US-B2- 7 338 180

## Beschreibung

Die vorliegende Erfindung betrifft ein Kühl- und/oder Gefriergerät mit wenigstens einem gekühlten Innenraum, der durch wenigstens eine wärmeisolierende Trennplatte in zwei übereinander angeordnete Kompartimente unterteilt ist, wobei die Trennplatte derart ausgeführt ist, dass in den Kompartimenten unterschiedliche Temperaturen realisierbar sind.

Aus dem Stand der Technik sind Kühl- bzw. Gefriergeräte bekannt, deren gekühlter Innenraum von einem Innenbehälter und der Innenseite eines Verschlusselementes, insbesondere einer Tür begrenzt wird. Des Weiteren ist es aus dem Stand der Technik bekannt, diesen gekühlten Innenraum durch eine oder mehrere horizontale Trennplatten in übereinanderliegende Kompartimente zu unterteilen, beispielsweise in ein Kühlkompartiment und in ein Kaltlagerfach. Diese Trennplatte ist wärmeisolierend ausgeführt, damit in den beiden, an die Trennplatte angrenzenden Kompartimenten unterschiedliche Temperaturen eingestellt werden können. Denkbar ist es beispielsweise, die Trennplatte auszuschäumen oder auch mit einem anderen Wärmeisolationsmaterial zu füllen, um eine hinreichende Barriere gegen einen Wärmedurchtritt zu realisieren.

Ein Kühl- und/oder Gefriergerät gemäß dem Oberbegriff von Anspruch 1 ist aus US 6880949 B2.

Die Beleuchtung des gekühlten Innenraums herkömmlicher Kühl- bzw. Gefriergeräte wird meist durch Beleuchtungseinheiten realisiert, die in separaten Gehäusen angeordnet sind. Diese sind üblicherweise an einer Seitenwand des Innenbehälters angeordnet.

Der vorliegenden Erfindung liegt die Aufgabe zugrunde, ein Kühl- und/oder Gefriergerät der eingangs genannten Art dahingehend weiterzubilden, dass die Funktionalität der Trennplatte über die bloße Wärmeisolation hinaus erweitert wird.

Diese Aufgabe wird durch ein Kühl- und/oder Gefriergerät mit den Merkmalen des Anspruchs 1 gelöst.

Die Trennplatte gemäß der vorliegenden Erfindung ist wärmeisolierend ausgeführt und daher zur Trennung von zwei Bereichen im gekühlten Innenraum geeignet, in denen unterschiedliche Temperaturen vorherrschen. Selbstverständlich ist die Erfindung nicht darauf beschränkt. Die Trennplatte kann ebenso zwei Kompartimente voneinander trennen, die bei gleicher Temperatur betrieben werden.

Gemäß der Erfindung ist vorgesehen, dass die Trennplatte erste und/oder zweite Beleuchtungseinheiten aufweist, die im Falle von zwei Beleuchtungseinheiten voneinander beabstandet angeordnet sind. Die vorzugsweise horizontal im gekühlten Innenraum angeordnete Trennplatte dient in dieser Ausführungsform der Erfindung somit nicht nur als Wärmeisolation zwischen zwei übereinander angeordneten Kompartimenten, die durch die Trennplatte voneinander getrennt sind, sondern auch als Träger von mehreren Beleuchtungseinheiten. Diese Beleuchtungseinheiten können an zwei gegenüberliegenden Seiten der Trennplatte angeordnet sein, beispielsweise rechts und links und/oder vorne und hinten.

Auch eine Anordnung von Beleuchtungsmitteln an allen Randbereichen, d.h. vorne, hinten und an beiden Seiten ist denkbar und von der Erfindung mit umfaßt.

In einer weiteren Ausgestaltung der Erfindung ist die Trennplatte so ausgeführt, dass sie über wenigstens einen Stromanschluss verfügt, der beim Einsetzen der Trennplatte selbsttätig mit einem Konnektor bzw. korpusseitigen Stromanschluss kontaktiert wird.

Die Trennplatte kann fest oder lösbar in dem gekühlten Innenraum angeordnet sein.

In weiterer Ausgestaltung der Erfindung ist vorgesehen, dass die ersten und/oder die zweiten Beleuchtungseinheit Licht ausgehend von der Trennplatte nach oben und/oder hinten und die andere Beleuchtungseinheit, d. h. die zweite oder erste Beleuchtungseinheit Licht ausgehend von der Trennplatte nach unten und/oder vorne abgeben. So ist es beispielsweise denkbar, dass die Trennplatte an ihrer vorderen Kante wenigstens eine Beleuchtungseinheit aufweist, die zur Beleuchtung des unterhalb und/oder vor der Trennplatte liegenden Bereichs, insbesondere der darunter liegenden Schubfächer dient. Diese Beleuchtungseinheit weist daher eine Leuchtrichtung ausgehend von der Trennplatte ausschließlich oder unter anderem nach unten und/oder vorne auf.

Denkbar ist es weiterhin, dass sich alternativ oder zusätzlich wenigstens eine weitere Beleuchtungseinheit im rückwärtigen Bereich der Trennplatte befindet.

Grundsätzlich kann die Leuchtrichtung der Beleuchtungseinheiten identisch oder auch unterschiedlich, vorzugsweise entgegengesetzt sein.

Denkbar ist es beispielsweise, dass die Beleuchtungseinheit, die sich im rückwärtigen Bereich der Trennplatte befindet, nach hinten und/oder oben Licht abgibt.

Wird Licht nach oben ausgerichtet, liegt eine Direktbeleuchtung des oberhalb der Trennplatte liegenden Bereiches vor. Alternativ oder zusätzlich kann auch eine Beleuchtung nach hinten gerichtet sein, so dass eine indirekte Beleuchtung dieses Bereiches vorliegt. In diesem Fall ist es denkbar, dass das Licht mittels eines oder mehrere Reflektoren nach oben umgeleitet wird.

Die Trennplatte kann eine oder mehrere Bedienungs- und/oder Anzeigeelemente aufweisen, die über den Stromanschluss der Trennplatte mit Strom versorgt werden und/oder die von der oder den Beleuchtungseinheiten beleuchtet oder hinterleuchtet werden. Denkbar ist es auch, dass die Be- oder Hinterleuchtung mittels eines oder mehrerer Lichtleiter vorgenommen wird, in die das Licht von der wenigstens einen Beleuchtungseinheit eingekoppelt wird.

In weiterer Ausgestaltung der Erfindung ist vorgesehen, dass ein oder mehrere Lichtleiter vorgesehen sind, die derart angeordnet sind, dass das Licht von dem oder den Beleuchtungseinheiten in den oder die Lichtleiter eingespeist wird.

Der oder die Lichtleiter können derart verlaufen, dass wenigstens eine Wandung des gekühlten Innenraums, vorzugsweise die Rückwand und/oder die Seitenwand und/oder die Decke und/oder der Boden des Innenbehälters beleuchtet wird oder mit wenigstens einem Lichtleiter versehen ist/sind.

Der oder die Lichtleiter können darüber hinaus dazu dienen bzw. angeordnet sein, einen Schriftzug, Graphik, Logo etc. und/oder wenigstens eine Bedien- und/oder Anzeigeeinheit, insbesondere in der Trennplatte oder auch an anderer Stelle, wie beispielsweise am Innenbehälter, zu beleuchten oder zu hinterleuchten.

Die wenigstens eine Beleuchtungseinheit weist in bevorzugter Ausgestaltung der Erfindung zumindest eine LED auf besteht aus dieser. Darüber hinaus können Streu-, Bündel- und Farblinsen und/oder reflektierende oder diffuse Oberflächen, die einen entsprechenden Einfluss auf das Licht haben, vorgesehen sein.

Weitere Einzelheiten und Vorteile der Erfindung werden anhand eines in der Zeichnung dargestellten Ausführungsbeispiels näher erläutert. Es zeigen:
- Figur 1:: eine perspektivische Ansicht auf eine horizontale Trennplatte gemäß der vorliegenden Erfindung mit zwei daran angeordneten Beleuchtungseinheiten,
- Figur 2:: eine Draufsicht auf die Frontseite der Trennplatte gemäß Figur 1 und
- Figur 3:: eine weitere Frontansicht auf die Trennplatte gemäß Figur 1 in einer schematischen Darstellung.

Figur 1 zeigt mit dem Bezugszeichen 10 eine horizontale Trennplatte, die in eine in Figur 1 nicht dargestellten Kühl- bzw. Gefrierraum eingesetzt wird. Die horizontale Trennplatte 10 unterteilt somit den Kühl- bzw. Gefrierraum, der durch einen Innenbehälter und die Innenseite der Tür begrenzt wird, in zwei Teilbereiche, einen oberhalb und einen unterhalb der horizontalen Trennplatte 10. Die horizontale Trennplatte 10 weist an ihrer Rückseite einen zentralen Stromanschluss auf, der beim Einschieben der Trennplatte in den gekühlten Innenraum mit einem korpusseitigen Stromanschluss in Verbindung tritt, so dass eine automatische Kontaktierung stattfindet. Die Trennplatte wird so mit Strom versorgt.

Die Trennplatte 10 besitzt an ihrer vorderen Kante unten eine Beleuchtungseinheit 20, die zur Beleuchtung der unterhalb der Trennplatte 10 befindlichen Schubfächer 100 vorgesehen ist. In Figur 1 ist ersichtlich, dass durch das von dieser Beleuchtungseinheit 20 gemäß Pfeilrichtung nach unten ausgehende Licht die oberen Kanten bzw. Flächen der Schubladen 100 beleuchtet werden. Die beleuchteten Flächen sind schraffiert dargestellt.

Des Weiteren weist die Trennplatte, wie aus Figur 1 ersichtlich, in ihrem rückwärtigen Bereich eine weitere Beleuchtungseinheit auf, die ihr Licht wie aus Figur 1 gemäß der dargestellten Pfeile ersichtlich nicht nach unten, sondern nach oben abgibt. Die zweite Beleuchtungseinheit 30 beleuchtet somit die Rückwand des Innenbehälters und/oder den Bereich oberhalb der Trennplatte 10. Diese rückwärtige Leuchte 30 ist räumlich dementsprechend so angeordnet, dass die nicht dargestellte Rückwand und/oder auch eine Seitenwand oder auch beide Seitenwände und gegebenenfalls auch die Decke des Innenbehälters angeleuchtet werden.

Die horizontale Trennplatte 10 weist darüber hinaus Bedienelemente auf und/oder Anzeigeelemente auf, die bestimmte Parameter des Gerätes anzeigen bzw. eine Bedienung des Gerätes, wie beispielsweise eine Temperatureinstellung, ermöglichen.

Durch die an der Trennplatte 10 angeordneten Beleuchtungseinheiten 20, 30 ist nicht nur eine Beleuchtung der darunter bzw. darüber liegenden Bereiche möglich, sondern auch die Einkopplung von Licht in nicht dargestellte Lichtleiter, die beispielsweise im Bereich der Rückwand oder der Seitenwand, der Deckenwand oder auch dem Boden des gekühlten Innenraums bzw. des Innenbehälters angeordnet sein können und dort als Beleuchtungsmittel dienen können.

Auch kann wenigstens eine der dargestellten Beleuchtungseinheiten 20, 30 als Lichtquelle zur Einkopplung in die horizontale Trennplatte 10 dienen.

Wie dies weiter aus Figur 1 hervorgeht, erstrecken sich beide Beleuchtungseinheiten 20, 30 über die gesamte Innenraumbreite bzw. über die gesamte Breite der horizontalen Trennplatte 10. Grundsätzlich ist auch eine Anordnung der Beleuchtungseinheiten an den seitlichen Kanten der Trennplatte möglich.

Als Leuchtmittel kommen vorzugsweise LEDs zum Einsatz, wobei das von den LEDs ausgestrahlte Licht beispielsweise durch eine oder mehrere Linsen und/oder Oberflächen beeinflussbar ist.

Denkbar ist es, dass das von der Trennplatte 10 bzw. von den Beleuchtungseinheiten 20, 30 ausgehende Licht nicht schlagartig eingeschaltet wird, wenn die Tür oder ein sonstiges Verschlusselement geöffnet wird, wenngleich auch eine solche Ausgestaltung Gegenstand der Erfindung ist, sondern hochgedimmt wird. Wird die Tür geschlossen, findet ein allmähliches Herunterdimmen des Lichts statt.

Die vorzugsweise horizontale Trennplatte 10 vereint gemäß einer bevorzugten Ausgestaltung der Erfindung in ein- und demselben Bauteil folgende Funktionalitäten: Isolierung der Temperaturzonen oberhalb und unterhalb der Trennplatte 10, Aufnahme verschiedener Beleuchtungen, Aufnahme für Bedien- und/oder Anzeigeelemente, Aufnahme für Elektronikbauteile, Ablagefläche, zentrale Kontaktierung, Schubfachabdeckung und Abdichtfunktion. Grundsätzlich können eine, mehrere oder alle dieser Funktionalitäten durch die erfindungsgemäße Trennplatte verwirklicht sein.

Figur 2 und Figur 3 zeigen Ansichten von vorne auf die erfindungsgemäße Trennplatte 10.

In Figur 2 ist ersichtlich, dass frontseitig an der horizontalen Trennplatte 10 mehrere Symbole 12 angeordnet sind, die als Bedienelemente und/oder als Anzeigeelemente dienen können. Diese können beispielsweise von Lichtleitern hinterleuchtet werden, die ihrerseits Licht von den in Figur 1 dargestellten Beleuchtungseinheiten 20, 30 beziehen. Auch eine unmittelbare Beleuchtung der Symbole durch eine oder mehrere Beleuchtungseinheiten 20, 30 ist denkbar.

Figur 3 zeigt nochmals die Anordnung der Beleuchtungsmittel im fronseitigen und im rückseitigen Bereich der Trennplatte. Wie dies aus Figur 3 hervorgeht, wird das Licht im frontseitigen Bereich der Trennplatte nach unten und im rückseitigen Bereich der Trennplatte nach oben abgegeben, wie dies durch die kurzen Pfeile in Figur 3 angedeutet ist. Grundsätzlich sind auch andere Ausgestaltungen denkbar. Die Abgabe von Licht im frontseitigen Bereich nach unten ermöglicht es, dass der Inhalt ausgezogener Schubladen gut sichtbar ist. Die Beleuchtungsmittel können des Weiteren so angeordnet sein, dass bei geschlossenen Schubladen eine Beleuchtung der Schubladenfront bzw. der Oberkante der Schubladen erfolgt, so dass gegebenenfalls Symbole oder Kennzeichnungen der Schubladenfronten gut sichtbar sind, auch wenn diese geschlossen sind.

Die Beleuchtungseinheiten sind bewegbar an der Trennplatte angeordnet. Erfindungsgemäß sind die Beleuchtungseinheit verschieblich an der Trennplatte anzuordnen, wie dies aus Figur 3 durch den langen Pfeil angedeutet ist.

## Patentansprüche

1. Kühl- und/oder Gefriergerät mit wenigstens einem gekühlten innenraum, der durch wenigstens eine wärmeisolierende Trennplatte (10) in zwei übereinander angeordnete Kompartimente unterteilt ist, wobei die Trennplatte derart ausgeführt ist, dass in den Kompartimenten unterschiedliche Temperaturen realisierbar sind, wobei die Trennplatte (10) wenigstens erste und/oder zweite Beleuchtungseinheiten (20, 30) aufweist, die im Falle von zwei Beleuchtungseinheiten voneinander beabstandet angeordnet sind, vorzugsweise an zwei gegenüberliegenden Seiten der Trennplatte, wobei besonders bevorzugt die erste Beleuchtungseinheit (20) frontseitig und die zweite Beleuchtungseinheit rückseitig an oder in der Trennplatte angeordnet ist, **dadurch gekennzeichnet, dass** die Beleuchtungseinheiten verschieblich bewegbar an der Trennplatte (10) angeordnet sind.

2. Kühl- und/oder Gefriergerät nach Anspruch 1, **dadurch gekennzeichnet, dass** die Trennplatte (10) in den gekühlten Innenraum einsetzbar ist und über wenigstens einen Stromanschluß verfügt, der derart ausgebildet ist, dass er beim Einsetzen der Trennplatte (10) selbsttätig mit einem Stromanschluß verbunden wird, der an oder in dem gekühlten Innenraum angeordnet ist.

3. Kühl- und/oder Gefriergerät nach Anspruch 1 oder 2, **dadurch gekennzeichnet, dass** die erste und/oder die zweite Beleuchtungseinheit (20, 30) Licht ausgehend von der Trennplatte (10) ausschließlich oder auch nach oben und/oder hinten und die andere Beleuchtungseinheit Licht ausgehend von der Trennplatte ausschließlich oder auch nach unten und/oder vorne abgibt.

4. Kühl- und/oder Gefriergerät nach einem der Ansprüche 1 bis 3, **dadurch gekennzeichnet, dass** sich unterhalb und/oder oberhalb der Trennplatte (10) eine oder mehrere Schubladen befinden und dass die Beleuchtungseinheit derart angeordnet ist, dass durch die Beleuchtungseinheit (20, 30) eine Beleuchtung der Schubladenfronten, insbesondere von deren Oberkante und/oder eine Beleuchtung der Aufnahmebereiche ausgezogener Schubladen erfolgt bzw. möglich ist.

5. Kühl- und/oder Gefriergerät nach Anspruch 2, **dadurch gekennzeichnet, dass** die Trennplatte (10) eine oder mehrere Bedien- und/oder Anzeigeelemente aufweist, die über den Stromanschluß der Trennplatte mit Strom versorgt werden und/oder die von der oder den Beleuchtungseinheiten (20, 30) und/oder von einem oder mehreren Lichtleitern, in die Licht aus der Beleuchtungseinheit eingekoppelt wird, beleuchtet oder hinterleuchtet werden.

6. Kühl- und/oder Gefriergerät nach einem der Ansprüche 1 bis 5, **dadurch gekennzeichnet, dass** ein oder mehrere Lichtleiter vorgesehen sind, die derart angeordnet sind, dass das Licht von der oder den Beleuchtungseinheiten (20, 30) in den oder die Lichtleiter eingespeist wird.

7. Kühl- und/oder Gefriergerät nach Anspruch 6, **dadurch gekennzeichnet, dass** der oder die Lichtleiter derart verlaufen, dass wenigstens eine Wandung des gekühlten Innenraums, vorzugsweise die Rückwand und/oder die Seitenwand beleuchtet wird oder mit dem wenigstens einen Lichtleiter versehen ist.

8. Kühl- und/oder Gefriergerät nach Anspruch 6 oder 7, **dadurch gekennzeichnet, dass** der wenigstens eine Lichtleiter derart angeordnet ist, dass mittels des Lichtleiters zumindest ein Schriftzug, Logo oder dergleichen und/oder wenigstens ein Bedien- und/oder Anzeigeelement, insbesondere in der Trennplatte (10) oder am Innenbehälter beleuchtet oder hinterleuchtet wird.

9. Kühl- und/oder Gefriergerät nach einem der Ansprüche 1 bis 8, **dadurch gekennzeichnet, dass** die wenigstens eine Beleuchtungseinheit (20, 30) zumindest eine LED aufweist oder aus dieser besteht und/oder dass ein oder mehrere Streu-, Bündel- oder Farblinsen und/oder reflektierende oder diffuse Oberflächen zur Lenkung des von der oder den Beleuchtungseinheiten ausgehenden Lichtes vorgesehen sind.

## Claims

1. Refrigeration and/or freezer device with at least one refrigerated interior space, which is sub-divided, by at least one warmth-insulating partition plate (10), into two compartments arranged one on top of the other, wherein the partition plate is configured in such a manner that, in the compartments, different temperatures can be realized, wherein the partition plate (10) comprises at least first and/or second illumination units (20, 30), which, in the case of two illumination units, are arranged at a distance from one another, preferably on two opposite sides of the partition plate, wherein, particularly preferably, the first illumination unit (20) is arranged on the front side and the second illumination unit is arranged on the rear side on or in the partition plate, **characterized in that** the illumination units are displaceably moveably arranged on the partition plate (10).

2. Refrigeration and/or freezer device according to claim 1, **characterized in that** the partition plate (10) can be inserted into the refrigerated interior space, and has at least one power connection, which is configured in such a manner that, in an insertion of the partition plate (10), it is automatically connected with a power connection, arranged on or in the refrigerated interior space.

3. Refrigeration and/or freezer device according to claim 1 or 2, **characterized in that** the first and/or second illumination unit (20, 30) emits light originating from the partition plate (10) exclusively, or also upwardly and/or rearwardly, and the other illumination unit emits light originating from the partition plate exclusively, or also upwardly and/or frontwards.

4. Refrigeration and/or freezer device according to one of the claims 1 to 3, **characterized in that**, underneath or above the partition plate (10), one or multiple drawers are located, and **in that** the illumination unit is arranged in such a manner that, through the illumination unit (20, 30) an illumination of the drawer fronts, in particular of the upper edge thereof, and/or an illumination of the receiving regions of pulled-out drawers occurs or is possible.

5. Refrigeration and/or freezer device according to claim 2, **characterized in that** the partition plate (10) comprises one or multiple operating and/or display elements, which are supplied with power via the power connection of the partition plate, and/or which are illuminated or backlit by the illumination unit(s) (20, 30), and/or by one or multiple light guides, into which light is injected from the illumination unit.

6. Refrigeration and/or freezer device according to one of the claims 1 to 5, **characterized in that** one or multiple light guides are provided, which are arranged in such a manner that the light from the illumination unit(s) (20, 30) is fed into the light guide(s).

7. Refrigeration and/or freezer device according to claim 6, **characterized in that** the light guide(s) extend in such a manner that at least one wall of the refrigerated interior space, preferably the rear wall and/or the side wall is illuminated, or is provided with the at least one light guide.

8. Refrigeration and/or freezer device according to claim 6 or 7, **characterized in that** the at least one light guide is arranged in such a manner, that, by means of the light guide, at least one inscription, logo, or the like, and/or at least one operating and/or display element, in particular in the partition plate (10) or on the inner container, is illuminated or backlit.

9. Refrigeration and/or freezer device according to one of the claims 1 to 8, **characterized in that** the at least one illumination unit (20, 30) comprises at least one LED, or consists thereof, and/or **in that** one or multiple diffusing, bundling or color lenses and/or reflective or diffuse surfaces are provided to direct the light emitted by the illumination unit(s).

## Revendications

1. Appareil de réfrigération et/ou de congélation comprenant au moins un espace intérieur réfrigéré, qui est divisé en deux compartiments disposés l'un au-dessus de l'autre par au moins une plaque de séparation (10) calorifuge, la plaque de séparation étant exécutée de telle manière que des températures différentes peuvent être réalisées dans les compartiments, la plaque de séparation (10) présentant au moins une première et/ou une seconde unité d'éclairage (20, 30), qui, dans le cas de deux unités d'éclairage, sont disposées espacées l'une de l'autre, de préférence sur deux côtés opposés de la plaque de séparation, la première unité d'éclairage (20) étant, de manière particulièrement préférentielle, disposée côté avant et la seconde unité d'éclairage côté arrière sur ou dans la plaque de séparation, **caractérisé en ce que** les unités d'éclairage sont disposées mobiles de manière coulissante sur la plaque de séparation (10).

2. Appareil de réfrigération et/ou de congélation selon la revendication 1, **caractérisé en ce que** la plaque de séparation (10) peut être insérée dans l'espace intérieur réfrigéré et dispose d'au moins un raccordement électrique, qui est conçu de manière à, lors de l'insertion de la plaque de séparation (10), être relié automatiquement à un raccordement électrique qui est disposé sur ou dans l'espace intérieur réfrigéré.

3. Appareil de réfrigération et/ou de congélation selon la revendication 1 ou 2, **caractérisé en ce que** la première et/ou la seconde unité d'éclairage (20, 30) émet de la lumière depuis la plaque de séparation (10) uniquement ou également vers le haut et/ou vers l'arrière et l'autre unité d'éclairage émet de la lumière depuis la plaque de séparation uniquement ou également vers le bas et/ou vers l'avant.

4. Appareil de réfrigération et/ou de congélation selon l'une des revendications 1 à 3, **caractérisé en ce qu'**un ou plusieurs tiroirs se trouvent au-dessus et/ou en dessous de la plaque de séparation (10) et **en ce que** l'unité d'éclairage est disposée de telle manière que l'unité d'éclairage (20, 30) effectue ou permet un éclairage des faces avant de tiroir, en particulier de leur bord supérieur, et/ou un éclairage des zones de logement de tiroirs ouverts.

5. Appareil de réfrigération et/ou de congélation selon la revendication 2, **caractérisé en ce que** la plaque de séparation (10) présente un ou plusieurs éléments de commande et/ou d'affichage, qui sont alimentés en courant par le biais du raccordement électrique de la plaque de séparation et/ou qui sont éclairés ou rétroéclairés par la ou les unités d'éclairage (20, 30) et/ou par un ou plusieurs conducteurs de lumière, dans lesquels de la lumière de l'unité d'éclairage est injectée.

6. Appareil de réfrigération et/ou de congélation selon l'une des revendications 1 à 5, **caractérisé en ce qu'**un ou plusieurs conducteurs de lumière sont prévus, qui sont disposés de telle manière que la lumière est alimentée de la ou des unités d'éclairage (20, 30) dans le ou les conducteurs de lumière.

7. Appareil de réfrigération et/ou de congélation selon la revendication 6, **caractérisé en ce que** le ou les conducteurs de lumière s'étendent de telle manière qu'au moins une paroi de l'espace intérieur réfrigéré, de préférence la paroi arrière et/ou la paroi latérale, est éclairée ou est pourvue de l'au moins un conducteur de lumière.

8. Appareil de réfrigération et/ou de congélation selon la revendication 6 ou 7, **caractérisé en ce que** l'au moins un conducteur de lumière est disposé de telle manière qu'au moins une griffe, un logo ou similaire et/ou au moins un élément de commande et/ou d'affichage, en particulier dans la plaque de séparation (10) ou sur le contenant intérieur, est éclairé ou rétroéclairé au moyen du conducteur de lumière.

9. Appareil de réfrigération et/ou de congélation selon l'une des revendications 1 à 8, **caractérisé en ce que** l'au moins une unité d'éclairage (20, 30) présente au moins une LED ou consiste en celle-ci et/ou **en ce qu'**une ou plusieurs lentilles divergentes, convergentes ou colorées et/ou surfaces réfléchissantes ou diffusantes sont prévues pour le guidage de la lumière sortant de la ou des unités d'éclairage.
